# EUROPÄISCHE PATENTSCHRIFT

(11) **EP 3 973 817 B1**
(45) Veröffentlichungstag und Bekanntmachung des Hinweises auf die Patenterteilung: **24.04.2024**
(21) Anmeldenummer: 21175115.1
(22) Anmeldetag: 20.05.2021
(51) Int. Cl.: A47B 9/10, A47B 9/12, A47B 9/02, A47B 9/20

(54) **STÜTZVORRICHTUNG FÜR EIN HÖHENVERSTELLBARES TISCHGESTELL**
SUPPORTING DEVICE FOR A HEIGHT-ADJUSTABLE TABLE FRAME
DISPOSITIF DE SUPPORT POUR UN BÂTI DE TABLE RÉGLABLE EN HAUTEUR

(30) Priorität: 23.09.2020 DE 102020211930
(43) Veröffentlichungstag der Anmeldung: 30.03.2022
(73) Patentinhaber: Kesseböhmer Holding KG, 49152 Bad Essen (DE)
(72) Erfinder: STIEFELMAIER, Philipp, 73235 Weilheim (DE); KÖDER, Michael, 73207 Plochingen (DE)
(74) Vertreter: Prüfer & Partner mbB Patentanwälte · Rechtsanwälte

(56) Entgegenhaltungen:
- EP-A2- 0 963 717
- EP-B1- 1 987 734
- EP-B1- 2 213 198
- WO-A1-2008/145399
- US-A1- 2015 047 538

## Beschreibung

Die Erfindung betrifft eine Stützvorrichtung für einen höhenverstellbaren Tisch, insbesondere für einen höhenverstellbaren Tisch mit mehreren Stützelementen. Im Stand der Technik sind höhenverstellbare Tische bekannt, die, um Lasten, die auf einer Tischplatte des höhenverstellbaren Tisches aufgestellt sind, sicher und zuverlässig tragen und anheben zu können, mehrere höhenverstellbaren Tischbeine, die im Folgenden auch als Stützelemente bezeichnet werden, aufweisen. Dabei besteht das Problem, dass Bauteile der höhenverstellbaren Tischbeine verkanten und sich somit verklemmen können, wenn sich die Tischbeine nicht synchron bewegen.

Ferner gibt es zwei Normen für Schreibtische, in denen sich eine minimal einstellbare Höhe der Arbeitsfläche und ein erforderlicher Hub unterscheiden. Die größere der Anforderungen der beiden Normen kann mit 2-teiligen Hubsäulen, insbesondere mit eingebauten Gasdruckfedern, nicht erfüllt werden, da die geforderte minimal einstellbare Höhe der Arbeitsfläche kleiner als das notwendige Einbaumaß für eine Gasfeder mit dem geforderten Mindesthub ist.

Dazu offenbaren die Dokumente EP09 63 717 A2, US 2015/0047538 A1 und EP 2 213 198 B1 jeweils ein bekanntes höhenverstellbares Tischsystem.

In Dokument WO 2008/145399 A1 ist eine höhenverstellbare Säule, insbesondere für Tische, offenbart, die drei Auslegebauteile aufweist. Ein erstes Auslegebauteil, ein zweites Auslegebauteil und ein drittes Auslegebauteil sind so miteinander gekoppelt, dass bei einer Längenänderung der Säule eine Verschiebung des zweiten Auslegebauteils zu dem ersten Auslegebauteil in einer Richtung parallel zu der Längenänderung synchron eine Verschiebung des dritten Auslegebauteil zu dem zweiten Auslegebauteil in der gleichen Richtung bewirkt.

Dokument EP 1 987 734 B1 zeigt eine Synchronisationseinrichtung mit einem seilzugartigen Synchronisationselement, das an einem Ende an einem der Auslegebauteile eines ersten Stützelements befestigt ist und an dem anderen Ende an dem gleichen Auslegebauteil eines zweiten Stützelements befestigt ist, und mit zwei Umlenkrollen, die jeweils an einem anderen der Auslegebauteile des ersten Stützelements und des zweiten Stützelements befestigt sind, wobei eine Umlenkung des seilzugartigen Synchronisationselements mittels der Umlenkrollen in einer Art erfolgt, dass eine erste Relativverschiebung zwischen den Auslegebauteilen des ersten Stützelements eine synchrone Relativverschiebung zwischen den zwei Auslegebauteilen des zweiten Stützelements zur Folge hat.

Der Erfindung liegt die Aufgabe zugrunde, die obigen Probleme auszuräumen und eine Stützvorrichtung für einen höhenverstellbaren Tisch bereitzustellen, die über einen gesamten Verstellbereich für eine ergonomische Arbeitshöhe der Tischplatte eine zuverlässige Funktion des höhenverstellbaren Tisches ermöglicht.

Die Aufgabe wird durch eine Stützvorrichtung gemäß Anspruch 1 und einen höhenverstellbaren Tisch gemäß Anspruch 12 gelöst. Vorteilhafte Weiterentwicklungen der Erfindung sind in den abhängigen Ansprüchen enthalten.

Gemäß einem Aspekt der Erfindung weist eine Stützvorrichtung für einen höhenverstellbaren Tisch ein erstes Stützelement und mindestens ein zweites Stützelement auf, wobei das erste Stützelement und das mindestens eine zweite Stützelement jeweils ein erstes Auslegebauteil, ein zweites Auslegebauteil und ein drittes Auslegebauteil aufweisen. Das erste Auslegebauteil, das zweite Auslegebauteil und das dritte Auslegebauteil sind relativ zueinander verschiebbar angeordnet, um jeweils eine Längenänderung des ersten Stützelements und des mindestens einen zweiten Stützelements zu bewirken. Das zweite Auslegebauteil ist in einer Richtung der Längenänderung zwischen dem ersten Auslegebauteil und dem dritten Auslegebauteil angeordnet, und das erste Auslegebauteil, das zweite Auslegebauteil und das dritte Auslegebauteil sind so miteinander gekoppelt, dass, bei der Längenänderung des ersten Stützelements und des mindestens einen zweiten Stützelements, eine Verschiebung des zweiten Auslegebauteils zu dem ersten Auslegebauteil in einer Richtung parallel zu der Längenänderung synchron eine Verschiebung des dritten Auslegebauteil zu dem zweiten Auslegebauteil in der gleichen Richtung bewirkt wird. Die Stützvorrichtung weist ferner eine Synchronisationseinrichtung auf, die dazu ausgebildet ist, zwischen dem ersten Stützelement und dem mindestens einen zweiten Stützelement, die Verschiebung des zweiten Auslegebauteils zu dem ersten Auslegebauteil oder die Verschiebung des dritten Auslegebauteils zu dem zweiten Auslegebauteil zu synchronisieren.

Durch die definierte Bewegung der einzelnen Auslegebauteile zueinander wird ermöglicht, dass auf die Stützelemente aufgebrachte Biegemomente, die beispielsweise durch Aufstützen am Rand einer Tischplatte während einer Höhenverstellung oder durch größere exzentrisch aufgestellte Lasten auf der Tischplatte entstehen, aufgefangen werden können, ohne dass Führungen oder Gleitstücke, die ein möglichst spielfreies Ineinanderfahren der Auslegebauteile ermöglichen sollen, übermäßig belastet werden. Diese definierte Bewegung wird entsprechend synchronisiert ausgeführt, sodass ein Verkanten von den mehreren Stützelementen nicht auftreten kann.

In einer vorteilhaften Ausgestaltung der Stützvorrichtung sind ein Ausmaß der Verschiebung zwischen dem zweiten Auslegebauteil und dem ersten Auslegebauteil und ein Ausmaß der Verschiebung zwischen dem dritten Auslegebauteil und dem zweiten Auslegebauteil identisch.

Durch die identischen Verschiebungsausmaße zwischen dem zweiten Auslegebauteil und dem ersten Auslegebauteil und zwischen dem dritten Auslegebauteil und dem zweiten Auslegebauteil kann die Belastung auf die Führungen oder Gleitstücke minimiert werden.

In einer weiteren vorteilhaften Ausgestaltung der Stützvorrichtung weist die Stützvorrichtung ein endloses seilzugartiges Element und zwei dritte Umlenkrollen, die in der Richtung der Längenänderung des ersten Stützelements und des mindestens einen zweiten Stützelements beabstandet angeordnet sind und mit dem zweiten Auslegebauteil verbunden sind, auf, wobei das endlose seilzugartige Element dazu ausgebildet ist, dass es durch die zwei dritten Umlenkrollen spielfrei umgelenkt wird und jeweils ein Abschnitt des endlosen seilzugartigen Elements in der Richtung der Längenänderung des ersten Stützelements und des mindestens einen zweiten Stützelements zwischen den zwei dritten Umlenkrollen mit dem ersten Auslegebauteil und dem dritten Auslegebauteil verbunden ist.

Durch diese Anordnung können insbesondere die identischen Verschiebungsausmaße zwischen dem zweiten Auslegebauteil und dem ersten Auslegebauteil und zwischen dem dritten Auslegebauteil und dem zweiten Auslegebauteil einfach realisiert werden.

Gemäß einer weiteren vorteilhaften Ausgestaltung der Stützvorrichtung ist das seilzugartige Element ein Stahlband.

Durch die Verwendung des Stahlbandes mit einer hohen Zugfestigkeit ist die Auslegung mit einem geringen Durchmesser möglich, was auch eine Verwendung von Umlenkrollen mit geringen Abmessungen ermöglicht, sodass Bauraum eingespart werden kann. Außerdem ist aufgrund einer geringen Dehnung des Stahlbands eine genau definierte Bewegung der einzelnen Auslegebauteile zueinander möglich.

In einer weiteren vorteilhaften Ausgestaltung der Stützvorrichtung weisen die dritten Umlenkrollen entlang ihrer Drehachse eine Balligkeit an ihrer Lauffläche auf.

Durch die Balligkeit, nämlich eine Auswölbung der Lauffläche zu der Mitte der Lauffläche hin, erfolgt beim Lauf des Stahlbands eine Eigenzentrierung, sodass ein zuverlässiger Betrieb ohne zusätzliche Zentriereinrichtungen möglich ist.

Erfindungsgemäß weist die Synchronisationseinrichtung ein erstes seilzugartiges Synchronisationselement auf, das an einem Ende an einem der Auslegebauteile des ersten Stützelements befestigt ist und an dem anderen Ende an dem gleichen der Auslegebauteile des mindestens zweiten Stützelements befestigt ist, und erste Umlenkrollen, die jeweils an einem anderen der Auslegebauteile des ersten Stützelements und des mindestens zweiten Stützelements befestigt sind, wobei das andere der Auslegebauteile des ersten Stützelements und des mindestens einen zweiten Stützelements jeweils das gleiche Auslegebauteil ist, und eine Umlenkung des ersten seilzugartigen Synchronisationselements mittels der ersten Umlenkrollen in einer Art erfolgt, dass eine erste Relativverschiebung zwischen zwei der Auslegebauteile des ersten Stützelements eine synchrone Relativverschiebung zwischen den zwei gleichen Auslegebauteilen des mindestens einen zweiten Stützelements zur Folge hat.

Durch diese Anordnung kann die Relativverschiebung zwischen zwei gleichen Auslegebauteilen zwischen den zwei Stützelementen einfach realisiert werden.

Gemäß einer weiteren vorteilhaften Ausgestaltung der Stützvorrichtung weist die Synchronisationseinrichtung ein zweites seilzugartiges Synchronisationselement, das an einem Ende an einem der Auslegebauteile des ersten Stützelements befestigt ist und an dem anderen Ende an dem gleichen der Auslegebauteile des mindestens zweiten Stützelements befestigt ist, und zweite Umlenkrollen, die jeweils an dem anderen der Auslegebauteile des ersten Stützelements und des mindestens zweiten Stützelements befestigt sind, wobei das andere der Auslegebauteile des ersten Stützelements und des mindestens einen zweiten Stützelements jeweils das gleiche Auslegebauteil ist, auf. Eine Umlenkung des zweiten seilzugartigen Synchronisationselements mittels der zweiten Umlenkrollen erfolgt in einer Art, dass eine entgegengesetzte Relativverschiebung zwischen zwei der Auslegebauteile des ersten Stützelements entgegengesetzt zu der ersten Relativverschiebung in dem ersten Stützelement eine synchrone entgegengesetzte Relativverschiebung zwischen den zwei gleichen Auslegebauteilen des mindestens einen zweiten Stützelements zur Folge hat.

Durch diese Anordnung kann auch die entgegengesetzte Relativverschiebung zwischen zwei gleichen Auslegebauteilen zwischen den zwei Stützelementen einfach realisiert werden.

In einer weiteren vorteilhaften Ausgestaltung der Stützvorrichtung ist das erste und zweite seilzugartige Element jeweils ein Stahlband.

Die Verwendung des Stahlbandes ermöglicht eine Verwendung von Umlenkrollen mit geringem Durchmesser und aufgrund einer geringen Dehnung des Stahlbands ist eine genau definierte Synchronisation der Relativbewegung zwischen dem ersten Stützelement und dem zweiten Stützelement zueinander möglich.

Bei einer weiteren vorteilhaften Ausgestaltung der Stützvorrichtung weisen die ersten Umlenkrollen und zweiten Umlenkrollen entlang ihrer Drehachse eine Balligkeit an ihrer Lauffläche auf.

Dadurch erfolgt beim Lauf des Stahlbands eine Eigenzentrierung, sodass ein zuverlässiger Betrieb ohne zusätzliche Zentriereinrichtungen möglich ist.

Erfindungsgemäß weist die Stützvorrichtung ein Antriebs- oder Unterstützungselement auf, das die Längenänderungen des ersten Stützelements und des mindestens einen zweiten Stützelements antreibt oder unterstützt.

Durch die Verwendung des Antriebs- oder Unterstützungselements kann die Tischplatte, insbesondere bei einer hohen Zuladung, ohne oder mit einem geringen Muskelkraftaufwand verstellt werden.

In einer weiteren vorteilhaften Ausgestaltung der Stützvorrichtung ist das Antriebs- oder Unterstützungselement eine Gasdruckfeder.

Die Gasdruckfeder als das Antriebs- oder Unterstützungselement hat einen geringen Platzbedarf und kann kostengünstig bereitgestellt werden.

Bei einer weiteren vorteilhaften Ausgestaltung der Stützvorrichtung ist die Gasdruckfeder in mindestens einem von dem ersten und dem mindestens einen zweiten Stützelement angeordnet.

Durch die Koppelung der Auslegebauteile ist es möglich, eine Gasdruckfeder in dem Stützelement einzubauen, da die Hublänge der Gasdruckfedern geringer als die maximale Längenänderung des Stützelements sein kann. Dadurch hat die Gasdruckfeder in ihrem eingeschobenen Zustand eine Länge, die geringer als der zur Verfügung stehende Bauraum ist. Somit werden eine kompakte Bauform und ein geringerer gesamter Montageaufwand ermöglicht, da das Stützelement mit der Gasfeder bereits einfach vormontiert werden kann und somit ein Aufwand bei der Endmontage verringert wird.

Gemäß einer anderen vorteilhaften Ausgestaltung der Stützvorrichtung ist die Gasdruckfeder zwischen dem ersten Stützelement und dem mindestens einen zweiten Stützelement vorgesehen und ist dazu ausgebildet, eine Antriebs- oder Unterstützungskraft auf das seilzugartige Synchronisationselement aufzubringen.

Gemäß dieser Ausgestaltung ist es möglich, die Stützelemente mit einem geringeren Querschnitt zu versehen, da der Platzbedarf der Gasfeder in dem Stützelement entfällt, so dass gestalterische Anforderungen einfacher umgesetzt werden können.

Gemäß der Erfindung ist das Antriebs- oder Unterstützungselement dazu ausgebildet, dass es eine Antriebs- oder Unterstützungskraft zwischen dem ersten Auslegebauteil und dem zweiten Auslegebauteil aufbringt.

Durch ein solches Aufbringen der Antriebs- oder Unterstützungskraft kann das Antriebs- oder Unterstützungselement mit einem geringeren Verfahrweg und damit mit einem erforderlichen Bauraum mit einer geringeren Länge konzipiert werden, da sich durch die Koppelung des ersten, zweiten und dritten Auslegebauteils eine größere Längenänderung der Stützelemente als die Längenänderung des Antriebs- oder Unterstützungselement ergibt.

Gemäß einem weiteren Aspekt der Erfindung ist ein höhenverstellbarer Tisch mit einer Stützvorrichtung versehen.

Bei einem solchen höhenverstellbaren Tisch wird ermöglicht, dass auf die Stützelemente aufgebrachte Biegemomente, beispielsweise durch Aufstützen am Rand einer Tischplatte während einer Höhenverstellung oder durch größere exzentrisch aufgestellte Lasten auf der Tischplatte, aufgefangen werden können, ohne dass Führungen oder Gleitstücke, die ein möglichst spielfreies Ineinanderfahren der Auslegebauteile ermöglichen, übermäßig belastet werden. Ferner wird die Bewegung zur Höhenverstellung synchronisiert ausgeführt, so dass ein Verkanten von den mehreren Stützelementen nicht auftreten kann.

Nachfolgend wird die Erfindung anhand von Ausführungsbeispielen unter Bezugnahme auf die beigefügten Zeichnungen erläutert.

Insbesondere zeigt
- Fig. 1: eine Prinzipdarstellung eines erfindungsgemäßen höhenverstellbaren Tisches;

- Fig.: 1a eine Prinzipdarstellung eines Stützelements eines erfindungsgemäßen höhenverstellbaren Tisches;
- Fig. 2: eine Prinzipdarstellung eines Stützelements mit einer Kopplungseinrichtung eines ersten, zweiten und dritten Auslegebauteils; und
- Fig. 3: eine Querschnittsansicht einer Umlenkrolle.

**Fig. 1** zeigt eine Prinzipdarstellung eines erfindungsgemäßen höhenverstellbaren Tisches 1.

Der höhenverstellbare Tisch 1 weist eine Tischplatte 2 sowie eine Stützvorrichtung mit einem ersten Stützelement 3 und einem zweiten Stützelement 3' auf. Die Stützelemente 3, 3' bilden hier Tischbeine, bei denen eine Längenänderung L möglich ist, um die Tischplatte 2 in ihrer Höhe zu verstellen. Die Stützelemente 3, 3' sind mittels einer Querstrebe 4 miteinander verbunden und in einem geeigneten Abstand an der Tischplatte 2 befestigt. In einer alternativen Ausführungsform sind die Stützelemente 3, 3' einzeln an der Tischplatte befestigt, ohne die Querstrebe 4 aufzuweisen. In weiteren alternativen Ausführungsformen sind mehr als zwei Stützelemente 3, 3' vorgesehen.

**Fig. 1a** zeigt eine vergrößerte Prinzipdarstellung des Stützelements 3.

Die Stützelemente 3, 3' weisen jeweils ein erstes Auslegebauteil 5, 5', ein zweites Auslegebauteil 6, 6' und ein drittes Auslegebauteil 7, 7' auf. Das erste Auslegebauteil 5, 5', das zweite Auslegebauteil 6, 6' und das dritte Auslegebauteil 7, 7' sind relativ zueinander verschiebbar angeordnet, um jeweils die Längenänderung L des ersten Stützelements 3 und des zweiten Stützelements 3' zu bewirken. Das zweite Auslegebauteil 6, 6' ist in Richtung der Längenänderung L zwischen dem ersten Auslegebauteil 5, 5' und dem dritten Auslegebauteil 7, 7' angeordnet. Das erste Auslegebauteil 5, 5' ist mit der Tischplatte 2 verbunden. Das dritte Auslegebauteil 7, 7' ist mit einem Tischfuß (nicht gezeigt) so verbunden, dass der höhenverstellbare Tisch 1 auf einem Boden stehen kann, ohne zu kippen.

Die Stützvorrichtung weist ferner in jedem der Stützelemente 3, 3' ein Antriebs- oder Unterstützungselement 17, 17' auf, das die Längenänderung L des ersten Stützelements 3 und des zweiten Stützelements 3' antreibt oder unterstützt. Das Unterstützungselement 17, 17' unterstützt beispielsweise eine menschliche Muskelkraft bei der Höhenverstellung der Tischplatte, um den Kraftaufwand zu reduzieren. Das Antriebselement führt die Höhenverstellung der Tischplatte hingegen ohne menschliche Muskelkraft aus.

In dieser Ausführungsform ist das Antriebs- oder Unterstützungselement 17, 17' eine Gasdruckfeder. In alternativen Ausführungsformen kann beispielsweise ein Hydraulikzylinder oder ein elektromotorisch betriebener Linearantrieb vorgesehen sein. In weiteren alternativen Ausführungsformen ist nicht für jedes der Stützelemente 3, 3' eines der Antriebs- oder Unterstützungselemente 17, 17' vorgesehen, sondern lediglich beispielsweise ein einziges Antriebs- oder Unterstützungselement 17, 17' für eines der Stützelemente 3, 3'.

Die Gasdruckfedern sind in den Stützelementen 3, 3' angeordnet. In alternativen Ausführungsformen sind die Gasdruckfedern außerhalb der Stützelemente 3, 3', angeordnet.

Das Antriebs- oder Unterstützungselement 17, 17' ist dazu ausgebildet, dass es eine Antriebs- oder Unterstützungskraft zwischen dem ersten Auslegebauteil 5, 5' und dem zweiten Auslegebauteil 6, 6' aufbringt. In einer alternativen Ausführungsform ist das Antriebs- oder Unterstützungselement 17, 17' dazu ausgebildet, dass es eine Antriebs- oder Unterstützungskraft zwischen dem zweiten Auslegebauteil 6, 6' und dem dritten Auslegebauteil 7, 7' aufbringt.

Die Stützvorrichtung weist ferner eine Synchronisationseinrichtung auf, die dazu ausgebildet ist, zwischen dem ersten Stützelement 3 und dem zweiten Stützelement 3', die Verschiebung des zweiten Auslegebauteils 6, 6' zu dem ersten Auslegebauteil 5, 5' oder die Verschiebung des dritten Auslegebauteils 7, 7' zu dem zweiten Auslegebauteil 6, 6' zu synchronisieren.

Die Synchronisationseinrichtung weist ein erstes seilzugartiges Synchronisationselement 11 auf, das mit einem Ende an einem der Auslegebauteile, in dieser Ausführungsform an dem zweiten Auslegebauteil 6, des ersten Stützelements 3 befestigt ist und an dem anderen Ende an dem gleichen der Auslegebauteile, hier ebenfalls mit dem zweiten Auslegebauteil 6', des zweiten Stützelements 3' befestigt ist. Ferner weist die Synchronisationseinrichtung zwei erste Umlenkrollen 12, 13 auf, die jeweils an einem anderen der Auslegebauteile, in dieser Ausführungsform an dem ersten Auslegebauteil 5, 5', befestigt sind. Eine Umlenkung des ersten seilzugartigen Synchronisationselements 11 erfolgt mittels der zwei ersten Umlenkrollen 12, 13 in einer Art, dass die Relativverschiebung RV zwischen zwei der Auslegebauteile, in dieser Ausführungsform zwischen dem zweiten Auslegebauteil 6 und dem ersten Auslegebauteil 5, des ersten Stützelements 3 eine synchrone Relativverschiebung RV zwischen den zwei gleichen Auslegebauteilen, in dieser Ausführungsform zwischen dem zweiten Auslegebauteil 6' und dem ersten Auslegebauteil 5', des zweiten Stützelements 3' zur Folge hat.

In alternativen Ausführungsformen können das erste seilzugartige Synchronisationselement 11 und die zwei ersten Umlenkrollen 12, 13 auch an anderen Auslegebauteil 5, 5', 6, 6', 7, 7' des ersten Stützelements 3 und des zweiten Stützelements 3' angebracht sein, wobei wesentlich ist, dass die beiden Auslegebauteile 5, 5', 6, 6', 7, 7' jeweils unterschiedlich sind und das Auslegebauteil 5, 5', 6, 6', 7, 7' an dem ersten Stützelement 3 und dem zweiten Stützelement 3' jeweils das gleiche Auslegebauteil 5, 5', 6, 6', 7, 7' ist.

Die Synchronisationseinrichtung weist ferner ein zweites seilzugartiges Synchronisationselement 14 auf, das an einem Ende an einem der Auslegebauteile, in dieser Ausführungsform an dem zweiten Auslegebauteil 6, des ersten Stützelements 3 befestigt ist und an dem anderen Ende an dem gleichen der Auslegebauteile, hier ebenfalls an dem zweiten Auslegebauteil 6', des zweiten Stützelements 3' befestigt ist. Ferner weist die Synchronisationseinrichtung zwei zweite Umlenkrollen 15, 16 auf, die jeweils an einem anderen der Auslegebauteile, in dieser Ausführungsform an dem ersten Auslegebauteil 5,5', befestigt sind. Eine Umlenkung des zweiten seilzugartigen Synchronisationselements 14 erfolgt mittels der zwei zweiten Umlenkrollen 15, 16 in einer Art, dass eine entgegengesetzte Relativverschiebung RV' zwischen zwei der Auslegebauteile, in dieser Ausführungsform zwischen dem dritten Auslegebauteil 7 und dem ersten Auslegebauteil 5, des ersten Stützelements 3 eine entgegengesetzte Relativverschiebung RV' zwischen den zwei gleichen Auslegebauteilen, in dieser Ausführungsform zwischen dem zweiten Auslegebauteil 6' und dem ersten Auslegebauteil 5', des zweiten Stützelement 3' zur Folge hat.

In alternativen Ausführungsformen können das zweite seilzugartige Synchronisationselement 14 und die zwei zweiten Umlenkrollen 15, 16 auch an anderen Auslegebauteilen 5, 5', 6, 6', 7, 7' des ersten Stützelements 3 und des zweiten Stützelements 3' angebracht sein, wobei wesentlich ist, dass die beiden Auslegebauteile 5, 5', 6, 6', 7, 7' von einem der Stützelemente 3, 3' jeweils unterschiedlich sind und das Auslegebauteil 5, 5', 6, 6', 7, 7' an dem ersten Stützelement 3 und dem zweiten Stützelement 3' jeweils das gleiche Auslegebauteil 5, 5', 6, 6', 7, 7' ist.

Das erste seilzugartige Synchronisationselement 11 und das zweite seilzugartige Synchronisationselement 14 sind jeweils als ein Stahlband ausgeführt. In alternativen Ausführungsformen können das erste seilzugartige Synchronisationselement 11 und das zweite seilzugartige Synchronisationselement 14 auch beispielsweise jeweils als ein Kunststoffband oder ein Stahlseil ausgeführt sein.

**Fig. 2** zeigt eine Prinzipdarstellung von einem der Stützelemente 3 mit einer Kopplungseinrichtung des ersten Auslegebauteils 5, des zweiten Auslegebauteils 6 und des dritten Auslegebauteils 7. Das erste Auslegebauteil 5, das zweite Auslegebauteil 6 und das dritte Auslegebauteil 7 sind so miteinander gekoppelt, dass, bei der Längenänderung L des ersten Stützelements 3, eine Verschiebung des zweiten Auslegebauteils 6 zu dem ersten Auslegebauteil 5 in einer Richtung parallel zu der Längenänderung L synchron eine Verschiebung des dritten Auslegebauteils 7 zu dem zweiten Auslegebauteil 6 in der gleichen Richtung bewirkt. Das zweite Stützelement 3' weist eine identische Kopplungseinrichtung auf.

Als die Kopplungseinrichtung weist die Stützvorrichtung 3 ein endloses seilzugartiges Element 8 auf. Ferner weist die Stützvorrichtung 3, zwei dritte Umlenkrollen 9, 10 auf, die in der Richtung der Längenänderung L beabstandet angeordnet und mit dem zweiten Auslegebauteil 6 verbunden sind, auf. Das endlose seilzugartige Element 8 ist dazu ausgebildet, dass es durch die zwei dritten Umlenkrollen 9, 10 spielfrei umgelenkt wird und jeweils ein Abschnitt 8.1, 8.2 in der Richtung der Längenänderung L zwischen den zwei dritten Umlenkrollen 9, 10 ist mit dem ersten Auslegebauteil 5 und dem dritten Auslegebauteil 7 verbunden. Hierbei ist der Abschnitt 8.1 mit dem ersten Auslegebauteil 5 und der Abschnitt 8.2 mit dem dritten Auslegebauteil 7 verbunden.

Ein Ausmaß der Verschiebung zwischen dem zweiten Auslegebauteil 6 und dem ersten Auslegebauteil 5 und ein Ausmaß der Verschiebung zwischen dem dritten Auslegebauteil 7 und dem zweiten Auslegebauteil 6 sind in dieser Ausführungsform identisch.

In alternativen Ausführungsformen kann, wenn eine Kopplung der unterschiedlichen Auslegebauteile 5, 5', 6, 6', 7, 7' beispielsweise über miteinander gekoppelte Gewindestangen mit unterschiedlichen Steigungen erfolgt, das Ausmaß der Verschiebung zwischen dem zweiten Auslegebauteil 6, 6' und dem ersten Auslegebauteil 5, 5' und das Ausmaß der Verschiebung zwischen dem dritten Auslegebauteil 7, 7' und dem zweiten Auslegebauteil 6, 6' unterschiedlich sein.

Das seilzugartige Element 8 ist als ein Stahlband ausgeführt. In alternativen Ausführungsformen kann das seilzugartige Element 8 auch beispielsweise als ein Kunststoffband oder ein Stahlseil ausgeführt sein.

**Fig. 3** zeigt eine Querschnittsansicht einer der Umlenkrollen 9, 10, 12, 13, 14, 15.

Die ersten, zweiten und dritten Umlenkrollen 9, 10, 12, 13, 14, 15 weisen entlang ihrer Drehachse eine Balligkeit an ihrer Lauffläche, nämlich eine Auswölbung der Lauffläche zu der Mitte der Lauffläche hin, auf. In alternativen Ausführungsformen können zumindest einige von den ersten, zweiten und dritten Umlenkrollen 9, 10, 12, 13, 14, 15 auch mit einer geraden Lauffläche entlang ihrer Drehachse versehen sein.

In einer alternativen Ausführungsform ist die Gasdruckfeder zwischen dem ersten Stützelement 3 und dem zweiten Stützelement 3' vorgesehen und dazu ausgebildet, die Antriebs- oder Unterstützungskraft auf das erste oder zweite Seilzug-artige Synchronisationselement 11, 14 aufzubringen.

In einer weiteren alternativen Ausführungsform ist die Synchronisationseinrichtung nicht mit seilzugartigen Synchronisationselementen versehen, sondern die Synchronisation erfolgt beispielsweise über eine Achse mit beidseitigem Kegelradgetriebe und jeweiligen Gewindespindeln.

Alle in der Beschreibung, den nachfolgenden Ansprüchen und der Zeichnung dargestellten Merkmale können sowohl einzeln als auch in beliebiger Kombination miteinander erfindungswesentlich sein.

## Patentansprüche

1. Stützvorrichtung für einen höhenverstellbaren Tisch (1), aufweisend:
ein erstes Stützelement (3) und mindestens ein zweites Stützelement (3'), wobei das erste Stützelement (3) und das mindestens eine zweite Stützelement (3') jeweils
ein erstes Auslegebauteil (5, 5'), ein zweites Auslegebauteil (6, 6') und ein drittes Auslegebauteil (7, 7') aufweisen, wobei
das erste Auslegebauteil (5, 5'), das zweite Auslegebauteil (6, 6') und das dritte Auslegebauteil (7, 7') relativ zueinander verschiebbar angeordnet sind, um jeweils eine Längenänderung (L) des ersten Stützelements (3) und des mindestens einen zweiten Stützelements (3') zu bewirken,
das zweite Auslegebauteil (6, 6') in einer Richtung der Längenänderung (L) zwischen dem ersten Auslegebauteil (5, 5') und dem dritten Auslegebauteil (7, 7') angeordnet ist,
das erste Auslegebauteil (5, 5'), das zweite Auslegebauteil (6, 6') und das dritte Auslegebauteil (7, 7') so miteinander gekoppelt sind, dass, bei der Längenänderung (L) des ersten Stützelements (3) und des mindestens einen zweiten Stützelements (3'), eine Verschiebung des zweiten Auslegebauteils (6, 6') zu dem ersten Auslegebauteil (5, 5') in einer Richtung parallel zu der Längenänderung (L) synchron eine Verschiebung des dritten Auslegebauteil (7, 7') zu dem zweiten Auslegebauteil (6, 6') in der gleichen Richtung bewirkt,
und eine Synchronisationseinrichtung, die dazu ausgebildet ist, zwischen dem ersten Stützelement (3) und dem mindestens einen zweiten Stützelement (3'), die Verschiebung des zweiten Auslegebauteils (6, 6') zu dem ersten Auslegebauteil (5, 5') oder die Verschiebung des dritten Auslegebauteils (7, 7') zu dem zweiten Auslegebauteil (6, 6') zu synchronisieren,
wobei
die Stützvorrichtung ein Antriebs- oder Unterstützungselement (17, 17') aufweist, das die Längenänderung (L) des ersten Stützelements (3) und des mindestens einen zweiten Stützelements (3') antreibt oder unterstützt, und
das Antriebs- oder Unterstützungselement (17, 17') dazu ausgebildet ist, dass es eine Antriebs- oder Unterstützungskraft zwischen dem ersten Auslegebauteil (5, 5') und dem zweiten Auslegebauteil (6, 6') aufbringt,
wobei
die Synchronisationseinrichtung aufweist:
ein erstes seilzugartiges Synchronisationselement (11), das an einem Ende an einem der Auslegebauteile (5, 6, 7) des ersten Stützelements (3) befestigt ist und an dem anderen Ende an dem gleichen der Auslegebauteile (5', 6', 7') des mindestens einen zweiten Stützelements (3') befestigt ist, und
zwei erste Umlenkrollen (12, 13), die jeweils an einem anderen der Auslegebauteile (5, 5', 6, 6', 7, 7') des ersten Stützelements (3) und des mindestens zweiten Stützelements (3, 3') befestigt sind, wobei das andere der Auslegebauteile (5, 5', 6, 6', 7, 7') des ersten Stützelements (3) und des mindestens einen zweiten Stützelements (3') jeweils das gleiche Auslegebauteil (5, 5', 6, 6', 7, 7') ist, wobei
eine Umlenkung des ersten seilzugartigen Synchronisationselements (11) mittels der ersten Umlenkrollen (12, 13) in einer Art erfolgt, dass eine erste Relativverschiebung (RV) zwischen zwei der Auslegebauteile (5, 6, 7) des ersten Stützelements (3) eine synchrone Relativverschiebung (RV) zwischen den zwei gleichen Auslegebauteilen (5', 6', 7') des mindestens einen zweiten Stützelements (3') zur Folge hat, und
das erste seilzugartige Synchronisationselement (11) an dem zweiten Auslegebauteil (6, 6') befestigt ist.

2. Stützvorrichtung gemäß Anspruch 1, wobei
ein Ausmaß der Verschiebung zwischen dem zweiten Auslegebauteil (6, 6') und dem ersten Auslegebauteil (5, 5') und ein Ausmaß der Verschiebung zwischen dem dritten Auslegebauteil (7, 7') und dem zweiten Auslegebauteil (6, 6') identisch sind.

3. Stützvorrichtung gemäß einem der Ansprüche 1 oder 2, wobei
die Stützvorrichtung
ein endloses seilzugartiges Element (8) und
zwei dritte Umlenkrollen (9, 10), die in der Richtung der Längenänderung (L) beabstandet angeordnet sind und mit dem zweiten Auslegebauteil (6, 6') verbunden sind, aufweist, wobei
das endlose seilzugartige Element (8) dazu ausgebildet ist, dass es durch die zwei dritten Umlenkrollen (9, 10) spielfrei umgelenkt wird und jeweils ein Abschnitt (8.1, 8.2) des endlosen seilzugartigen Elements (8) in der Richtung der Längenänderung (L) zwischen den zwei dritten Umlenkrollen (9, 10) mit dem ersten Auslegebauteil (5, 5') und dem dritten Auslegebauteil (7, 7') verbunden ist.

4. Stützvorrichtung gemäß Anspruch 3, wobei
das seilzugartige Element (8) ein Stahlband ist.

5. Stützvorrichtung gemäß einem der Ansprüche 3 oder 4, wobei
die dritten Umlenkrollen (9, 10) entlang ihrer Drehachse eine Balligkeit an ihrer Lauffläche aufweisen.

6. Stützvorrichtung gemäß einem der vorangehenden Ansprüche, wobei
die Synchronisationseinrichtung aufweist:
ein zweites seilzugartiges Synchronisationselement (14), das an einem Ende an einem der Auslegebauteile (5, 6, 7) des ersten Stützelements (3) befestigt ist und an dem anderen Ende an dem gleichen der Auslegebauteile des mindestens einen zweiten Stützelements befestigt ist, und
zweite Umlenkrollen (15, 16), die jeweils an dem anderen der Auslegebauteile (5, 5', 6, 6', 7, 7') des ersten Stützelements (3) und des mindestens einen zweiten Stützelements (3') befestigt sind, wobei das andere der Auslegebauteile (5, 5', 6, 6', 7, 7') des ersten Stützelements (3) und des mindestens einen zweiten Stützelements (3') jeweils das gleiche Auslegebauteil (5, 5', 6, 6', 7, 7') ist, wobei
eine Umlenkung des zweiten seilzugartigen Synchronisationselements (14) mittels der zweiten Umlenkrollen, (15, 16) in einer Art erfolgt, dass eine entgegengesetzte Relativverschiebung (RV') zwischen zwei der Auslegebauteile (5, 6, 7) des ersten Stützelements (3) entgegengesetzt zu der ersten Relativverschiebung (RV) in dem ersten Stützelement (3) eine synchrone entgegengesetzte Relativverschiebung (RV') zwischen den zwei gleichen Auslegebauteilen (5', 6', 7') des mindestens einen zweiten Stützelements (3) zur Folge hat.

7. Stützvorrichtung gemäß Anspruch 6, wobei
das erste seilzugartige Synchronisationselement (11) und das zweite seilzugartige Synchronisationselement (14) jeweils ein Stahlband ist.

8. Stützvorrichtung gemäß einem der Ansprüche 6 oder 7, wobei
die ersten Umlenkrollen (12, 13) und zweiten Umlenkrollen (15, 16) entlang ihrer Drehachse eine Balligkeit an ihrer Lauffläche aufweisen

9. Stützvorrichtung gemäß einem der vorangehenden Ansprüche, wobei
das Antriebs- oder Unterstützungselement (17, 17') eine Gasdruckfeder ist.

10. Stützvorrichtung gemäß Anspruch 9, wobei
die Gasdruckfeder in mindestens einem von dem ersten Stützelement (3) und dem mindestens einen zweiten Stützelement (3') angeordnet ist.

11. Stützvorrichtung gemäß Anspruch 9, wobei
die Gasdruckfeder zwischen dem ersten Stützelement (3) und dem mindestens einen zweiten Stützelement (3') vorgesehen ist und dazu ausgebildet ist, eine Antriebs- oder Unterstützungskraft auf das seilzugartige Synchronisationselement (11, 14) aufzubringen.

12. Höhenverstellbarer Tisch (1) mit einer Stützvorrichtung gemäß einem der vorangehenden Ansprüche.

## Claims

1. Supporting device for a height-adjustable table (1), comprising:
a first supporting element (3) and at least one second supporting element (3'), wherein the first supporting element (3) and the at least one second supporting element (3') each
comprise a first extension component (5, 5'), a second extension component (6, 6'), and a third extension component (7, 7'), wherein
the first extension component (5, 5'), the second extension component (6, 6') and the third extension component (7, 7') are arranged so as to be displaceable relative to one another in order to respectively cause a change in length (L) of the first supporting element (3) and of the at least one second supporting element (3'),
the second extension component (6, 6') is arranged in a direction of the change in length (L) between the first extension component (5, 5') and the third extension component (7, 7'),
the first extension component (5, 5'), the second extension component (6, 6') and the third extension component (7, 7') are coupled to one another such that, during the change in length (L) of the first supporting element (3) and of the at least one second supporting element (3'), a displacement of the second extension component (6, 6') with respect to the first extension component (5, 5') in a direction parallel to the change in length (L) synchronously causes a displacement of the third extension component (7, 7') with respect to the second extension component (6, 6') in the same direction,
and a synchronization device which is designed to synchronize, amongst the first supporting element (3) and the at least one second supporting element (3'), the displacement of the second extension component (6, 6') with respect to the first extension component (5, 5') or the displacement of the third extension component (7, 7') with respect to the second extension component (6, 6'),
wherein
the supporting device comprises a drive or assist element (17, 17') which drives or assists the change in length (L) of the first supporting element (3) and of the at least one second supporting element (3'), and
the drive or assist element (17, 17') is designed to apply a drive or assist force between the first extension component (5, 5') and the second extension component (6, 6'),
wherein
the synchronizing device comprises:
a first rope-like synchronizing element (11) which is fastened at one end to one of the extension components (5, 6, 7) of the first supporting element (3) and is fastened at the other end to the same one of the extension components (5', 6', 7') of the at least one second supporting element (3'), and
two first deflection rollers (12, 13) which are each fastened to another one of the extension components (5, 5', 6, 6', 7, 7') of the first supporting element (3) and of the at least one second supporting element (3, 3'), wherein the other one of the extension components (5, 5', 6, 6', 7, 7') of the first supporting element (3) and of the at least one second supporting element (3') is respectively the same extension component (5, 5', 6, 6', 7, 7'), wherein
a deflection of the first rope-like synchronizing element (11) takes place by means of the first deflection rollers (12, 13) in such a way that a first relative displacement (RV) between two of the extension components (5, 6, 7) of the first supporting element (3) results in a synchronous relative displacement (RV) between the two same extension components (5', 6', 7') of the at least one second supporting element (3'), and
the first rope-like synchronizing element (11) is fastened to the second extension component (6, 6').

2. Supporting device according to claim 1, wherein
an extent of the displacement between the second extension component (6, 6') and the first extension component (5, 5') and an extent of the displacement between the third extension component (7, 7') and the second extension component (6, 6') are identical.

3. Supporting device according to one of claims 1 or 2, wherein
the supporting device comprises
an endless rope-like element (8), and
two third deflection rollers (9, 10) which are arranged spaced apart in the direction of the change in length (L) and are connected to the second extension component (6, 6'), wherein
the endless rope-like element (8) is designed to be deflected in a backlash-free manner by the two third deflection rollers (9, 10), and a portion (8.1, 8.2) of the endless rope-like element (8) in the direction of the change in length (L) between the two third deflection rollers (9, 10) is connected to the first extension component (5, 5') and the third extension component (7, 7'), respectively.

4. Supporting device according to claim 3, wherein
the rope-like element (8) is a steel band.

5. Supporting device according to one of claims 3 or 4, wherein
the third deflection rollers (9, 10) have a convexity on their running surface along their axis of rotation.

6. Supporting device according to one of the preceding claims, wherein
the synchronizing device comprises:
a second rope-like synchronizing element (14) which is fastened at one end to one of the extension components (5, 6, 7) of the first supporting element (3) and is fastened at the other end to the same one of the extension components of the at least one second supporting element, and
second deflection rollers (15, 16) which are each fastened to the other one of the extension components (5, 5', 6, 6', 7, 7') of the first supporting element (3) and of the at least one second supporting element (3'), wherein the other one of the extension components (5, 5', 6, 6', 7, 7') of the first supporting element (3) and of the at least one second supporting element (3') is respectively the same extension component (5, 5', 6, 6', 7, 7'), wherein
a deflection of the second rope-like synchronizing element (14) takes place by means of the second deflection rollers (15, 16) in such a way that an opposite relative displacement (RV') between two of the extension components (5, 6, 7) of the first supporting element (3) opposite to the first relative displacement (RV) in the first supporting element (3) results in a synchronous opposite relative displacement (RV') between the two same extension components (5', 6', 7') of the at least one second supporting element (3).

7. Supporting device according to claim 6, wherein
the first rope-like synchronizing element (11) and the second rope-like synchronizing element (14) each is a steel band.

8. Supporting device according to one of claims 6 or 7, wherein
the first deflection rollers (12, 13) and second deflection rollers (15, 16) have a convexity on their running surface along their axis of rotation.

9. Supporting device according to one of the preceding claims, wherein
the drive or assist element (17, 17') is a gas compression spring.

10. Supporting device according to claim 9, wherein
the gas compression spring is arranged in at least one of the first supporting element (3) and the at least one second supporting element (3').

11. Supporting device according to claim 9, wherein
the gas compression spring is provided between the first supporting element (3) and the at least one second supporting element (3') and is designed to apply a drive or assist force to the rope-like synchronizing element (11, 14).

12. Height-adjustable table (1) with a supporting device according to one of the preceding claims.

## Revendications

1. Dispositif de support pour une table réglable en hauteur (1), présentant :
un premier élément de support (3) et au moins un deuxième élément de support (3'), dans lequel le premier élément de support (3) et le au moins un deuxième élément de support (3') comprennent respectivement
un premier élément d'extension (5, 5'), un deuxième élément d'extension (6, 6') et un troisième élément d'extension (7, 7'), dans lequel
le premier élément d'extension (5, 5'), le deuxième élément d'extension (6, 6') et le troisième élément d'extension (7, 7') sont disposés de manière à être déplaçable les uns par rapport aux autres, afin de provoquer respectivement une variation de longueur (L) du premier élément de support (3) et du au moins un deuxième élément de support (3'),
le deuxième élément d'extension (6, 6') est disposé dans une direction de la variation de longueur (L) entre le premier élément d'extension (5, 5') et le troisième élément d'extension (7, 7'),
le premier élément d'extension (5, 5'), le deuxième élément d'extension (6, 6') et le troisième élément d'extension (7, 7') sont couplés les uns aux autres de telle sorte que, lors de la variation de longueur (L) du premier élément de support (3) et du au moins un deuxième élément de support (3'), un déplacement du deuxième élément d'extension (6, 6') par rapport au premier élément d'extension (5, 5') dans une direction parallèle à la variation de longueur (L) provoque de manière synchrone un déplacement du troisième élément d'extension (7, 7') par rapport au deuxième élément d'extension (6, 6') dans la même direction,
et un dispositif de synchronisation qui est conçu pour synchroniser entre le premier élément de support (3) et le au moins un deuxième élément de support (3') le déplacement du deuxième élément d'extension (6, 6') par rapport au premier élément d'extension (5, 5') ou le déplacement du troisième élément d'extension (7, 7') par rapport au deuxième élément d'extension (6, 6'),
dans lequel
le dispositif de support présente un élément d'entraînement ou de soutien (17, 17') qui entraîne ou soutient la variation de longueur (L) du premier élément de support (3) et du au moins un deuxième élément de support (3'), et
l'élément d'entraînement ou de soutien (17, 17') est conçu pour appliquer une force d'entraînement ou de soutien entre le premier élément d'extension (5, 5') et le deuxième élément d'extension (6, 6'),
dans lequel le dispositif de synchronisation présente :
un premier élément de synchronisation (11) de type câble qui est fixé à une extrémité d'un des éléments d'extension (5, 6, 7) du premier élément de support (3) et à une autre extrémité d'un des mêmes éléments d'extension (5', 6', 7') du au moins un deuxième élément de support (3'), et
deux premiers rouleaux de renvoi (12, 13) qui sont fixés respectivement à un autre des éléments d'extension (5, 5', 6, 6', 7, 7') du premier élément de support (3) et du au moins un deuxième élément de support (3, 3'), dans lequel l'autre des éléments d'extension (5, 5', 6, 6', 7, 7') du premier élément de support (3) et du au moins un deuxième élément de support (3') est respectivement le même élément d'extension (5, 5', 6, 6', 7, 7'), dans lequel
une déviation du premier élément de synchronisation (11) de type câble au moyen des premiers rouleaux de renvoi (12, 13) a lieu de telle sorte qu'un premier déplacement relatif (RV) entre deux des éléments d'extension (5, 6, 7) du premier élément de support (3) a pour conséquence un déplacement relatif synchrone (RV) entre les deux mêmes éléments d'extension (5', 6', 7') du au moins un deuxième élément de support (3'), et
le premier élément de synchronisation (11) de type câble est fixé au deuxième élément d'extension (6, 6').

2. Dispositif de support selon la revendication 1, dans lequel
un degré de déplacement entre le deuxième élément d'extension (6, 6') et le premier élément d'extension (5, 5') et un degré de déplacement entre le troisième élément d'extension (7, 7') et le deuxième élément d'extension (6, 6') sont identiques.

3. Dispositif de support selon l'une des revendications 1 ou 2, dans lequel
le dispositif de support comprend
un élément de type câble sans fin (8) et
deux troisièmes rouleaux de renvoi (9, 10) qui sont disposés à distance dans la direction de la variation de longueur (L) et sont reliés au deuxième élément d'extension (6, 6'), dans lequel
l'élément de type câble sans fin (8) est conçu pour être dévié sans jeu par les deux troisièmes rouleaux de renvoi (9, 10), et respectivement une section (8.1, 8.2) des éléments de type câble sans fin (8) est reliée dans la direction de la variation de longueur (L) entre les deux troisièmes rouleaux de renvoi (9, 10) au premier élément d'extension (5, 5') et au troisième élément d'extension (7, 7').

4. Dispositif de support selon la revendication 3, dans lequel
l'élément de type câble (8) est une bande d'acier.

5. Dispositif de support selon l'une des revendications 3 ou 4, dans lequel
les troisièmes rouleaux de renvoi (9, 10) le long de leur axe de rotation présentent une courbure sur leur surface de roulement.

6. Dispositif de support selon l'une des revendications précédentes, dans lequel
le dispositif de synchronisation présente :
un deuxième élément de synchronisation (14) de type câble qui est fixé à une extrémité d'un des éléments d'extension (5, 6, 7) du premier élément de support (3) et à une autre extrémité d'un des mêmes éléments d'extension du au moins un deuxième élément de support, et
des deuxièmes rouleaux de renvoi (15, 16) qui sont fixés respectivement à un autre des éléments d'extension (5, 5', 6, 6', 7, 7') du premier élément de support (3) et du au moins un deuxième élément de support (3'), dans lequel l'autre des éléments d'extension (5, 5', 6, 6', 7, 7') du premier élément de support (3) et du au moins un deuxième élément de support (3') est respectivement le même élément d'extension (5, 5', 6, 6', 7, 7'), dans lequel
une déviation du deuxième élément de synchronisation (14) de type câble au moyen des deuxièmes rouleaux de renvoi (15, 16) a lieu de telle sorte qu'un déplacement relatif opposé (RV') entre deux des éléments d'extension (5, 6, 7) du premier élément de support (3) opposé au premier déplacement relatif (RV) dans le premier élément de support (3) a pour conséquence un déplacement relatif opposé synchrone (RV') entre les deux mêmes éléments d'extension (5', 6', 7') du au moins un deuxième élément de support (3).

7. Dispositif de support selon la revendication 6, dans lequel
le premier élément de synchronisation (11) de type câble et le deuxième élément de synchronisation (14) de type câble sont respectivement une bande d'acier.

8. Dispositif de support selon l'une des revendications 6 ou 7, dans lequel
les premiers rouleaux de renvoi (12, 13) et les deuxièmes rouleaux de renvoi (15, 16) le long de leur axe de rotation présentent une courbure sur leur surface de roulement.

9. Dispositif de support selon l'une des revendications précédentes, dans lequel
l'élément d'entraînement ou de soutien (17, 17') est un ressort à gaz.

10. Dispositif de support selon la revendication 9, dans lequel
le ressort à gaz est disposé dans au moins un du premier élément de support (3) et du au moins un deuxième élément de support (3').

11. Dispositif de support selon la revendication 9, dans lequel
le ressort à gaz est disposé entre le premier élément de support (3) et le au moins un deuxième élément de support (3') et est conçu pour appliquer une force d'entraînement ou de soutien sur l'élément de synchronisation (11, 14) de type câble.

12. Table réglable en hauteur (1) avec un dispositif de support selon l'une des revendications précédentes.
